# EUROPÄISCHE PATENTSCHRIFT

(11) **EP 3 504 483 B1**
(45) Veröffentlichungstag und Bekanntmachung des Hinweises auf die Patenterteilung: **19.01.2022**
(21) Anmeldenummer: 17752088.9
(22) Anmeldetag: 07.08.2017
(51) Int. Cl.: F24C 15/20

(54) **KOMBINATIONSGERÄT UND EINE KÜCHENVORRICHTUNG MIT KOMBINATIONSGERÄT**
COMBINED APPLIANCE AND A KITCHEN DEVICE WITH THE COMBINED APPLIANCE
APPAREIL COMBINÉ ET APPAREIL DE CUISINE COMPRENANT CET APPAREIL COMBINÉ

(30) Priorität: 26.08.2016 EP 16290161
(43) Veröffentlichungstag der Anmeldung: 03.07.2019
(73) Patentinhaber: BSH Hausgeräte GmbH, 81739 München (DE)
(72) Erfinder: HEPPI, Didier, 67230 Kertzfeld (FR); CHARTREL, Aurélien, 67380 Lingolsheim (FR); STRUPPE, Robert, 86899 Landsberg (DE); LEHN, Jean-Luc, 67380 Lingolsheim (FR)
(86) Internationale Anmeldenummer: PCT/EP2017/069932
(87) Internationale Veröffentlichungsnummer: WO 2018/036800

(56) Entgegenhaltungen:
- EP-A1- 3 390 918
- WO-A1-2017/103708
- DE-A1-102008 033 792
- DE-A1-102008 050 723
- DE-U1-202013 005 303
- GB-A- 2 097 526
- JP-A- 2012 007 873
- US-A1- 2012 204 855

## Beschreibung

Die Erfindung betrifft ein Kombinationsgerät und eine Küchenvorrichtung mit Kombinationsgerät.

Zum Reinigen von Luft, insbesondere von Dünsten und Wrasen, die beim Kochen auftreten, ist es bekannt, Dunstabzugsvorrichtungen einzusetzen, über die Luft durch einen Filter eingesaugt und an dem Filter gereinigt wird. Die Dunstabzugsvorrichtung kann eine über einem Kochfeld angeordnete Dunstabzugshaube sein, die Luft nach oben ansaugt. Alternativ sind aber auch Dunstabzugsvorrichtungen bekannt, bei denen Luft von einem Kochfeld nach unten abgesaugt wird. Diese Dunstabzugsvorrichtungen können auch als Muldenlüfter bezeichnet werden. Die Dunstabzugsvorrichtung ist hierbei benachbart zu dem Kochfeld angeordnet. Alternativ kann bei einem Muldenlüfter das Gebläse aber auch unter dem Kochfeld angeordnet sein und lediglich ein Einsaugkanal erstreckt sich durch das Kochfeld. Eine solche Dunstabzugsvorrichtung ist beispielsweise in der DE 92 12 278 U1 beschrieben. Bei dieser Ausführungsform ist der Lüfter der Dunstabzugsvorrichtung in einem Gehäuse angeordnet, das in einem Abstand zu dem Kochfeld unter dem Kochfeld liegt.

Ein Nachteil, der dieser Ausführungsform der Dunstabzugsvorrichtung besteht darin, dass zum einen eine Reinigung der Luft nur über Filterelemente, die in dem Saugstutzen, der oberhalb des Kochfeldes liegt, erfolgt. Zum anderen ist aufgrund der Anordnung des Gehäuses des Lüfters in einem Abstand zu dem Kochfeld die Saugleistung der Dunstabzugsvorrichtung verringert.

In der DE 20 2013 005303 U1 wird ein Kochfeld mit zentraler Absaugung von Kochdünsten nach unten offenbart. Gemäß einer Ausführungsform sind in Form einer Montageeinheit mit einer Vorrichtung ausgebildete Kochfelder stromabwärts von der zentralen Aussparung des Kochfeldes mit einer vertikal nach unten ausgerichteten rohrförmigen AbluftLeitung vorgesehen. Nachfolgend ist ein Fettfilter vorgesehen und stromabwärts und seitlich horizontal außenliegend von dem Fettfilter sind zwei oder mehr tiefliegende Kochdunst-Ansaugkammern zur horizontal, nach außen gerichteten Abführung von Kochdünsten vorgesehen. In den Mittenbereichen der vertikal oben liegenden Decken der Kochdunst-Ansaugkammern sind zwei oder mehrere Aussparungen, für die von unten nach oben gerichtete Hindurchführung der Kochdünste zu den stromabwärts von den Aussparungen vorgesehenen Radial-Lüftern, vorgesehen. Die Radiallüfter-Motoren sind zentriert über den Aussparungen im Mittenbereich der Decken der Kochdunst-Ansaugkammern, an der Unterseite des Gehäuses für Beheizungs- oder Kochfeldbeheizung- und Steuerungs-Elektronik angebracht.

In der US 2012/0204855 A1 wird eine Kochvorrichtung mit einem Absaug- und Filtrationssystem offenbart. In einer Ausführungsform wird eine Kochvorrichtung offenbart, die ein Gehäuse und ein Kochfeld mit Heizelementen umfasst. Die Vorrichtung weist eine Kochfeldlüftervorrichtung zur Beseitigung von Wrasen oder heißer Luft von der Kochfläche oder dem Kochfeld auf. Die Kochfeldllüftervorrichtung besteht aus einem im Wesentlichen vertikalen Kanalteil und einer Lüftereinlassöffnung. Zusätzlich ist in dieser Ausführungsform ein zweiter Kanalteil gezeigt, der den ersten Kanalteil verschiebbar aufnimmt. Weiterhin weist eine integrierte Vorrichtung eine Filtervorrichtung auf, welche Filter aufweist. Die verschmutzte Luft wird mittels eines Motors durch die integrierte Vorrichtung bewegt. Die Luft bewegt sich durch die Lüftervorrichtung und verlässt die Vorrichtung aus dem Filtergehäuse.

Weiterhin offenbart die DE 10 2008 033 792 A1 ein Umluftmodul und eine Dunstabzugsvorrichtung. Gemäß einer Ausführungsform ist eine Dunstabzugsvorrichtung in einem Küchenschrank aufgenommen, der in seiner Oberseite ein Kochfeld aufweist. Die Ansaugfläche der Dunstabzugsvorrichtung erstreckt sich vertikal nach oben und ist hinter dem Kochfeld angeordnet. In der Ansaugöffnung ist ein Fettfilter vorgesehen. Von der Ansaugfläche verläuft die Dunstabzugsvorrichtung vertikal nach unten in den Küchenschrank. Im Innenraum des Unterschranks ist unterhalb des Kochfeldes das Gebläse der Dunstabzugsvorrichtung angeordnet.

In der JP 2012007873 A wird eine Innenluftumwälz- und Reinigungsvorrichtung offenbart. Die Vorrichtung umfasst eine Saugwand mit einer Saugöffnung für die kontaminierte Luft, welche in der Rückseite eines Heizkochers an einem Schrank angeordnet ist. Im Innern des Schrankes sind ein Gebläse und ein Filter angeordnet. Das Gebläse ist mit einem zirkulierenden Windkanal, welcher in der Saugwand angeordnet ist, verbunden, der wiederum mit der Saugöffnung n Verbindung steht

Weiterhin wird in der DE 10 2008 050 723 A1 eine Vorrichtung zum Kochen mit Spül-Luftzuführung und Spül-Luftabsaugung offenbart. Die Vorrichtung zum Kochen umfasst mehrere Kochfelder, welche eine Kochfeld-Einheit bilden, wobei jeweils zwischen zwei Kochfeldern jeweils ein oder mehrere Einrichtungen zur Absaugung von Kochdünsten in vertikal nach unten gerichteter Richtung vorgesehen sind. Gemäß einiger Ausführungsformen wird offenbart, dass die von der Einrichtung zur Absaugung von Kochdünsten vertikal nach unten abgesogenen Luft - nach der Passage einer oder mehrerer stromabwärtigen Filtereinrichtungen - den Einrichtungen zur Zufuhr von Luft unter Zwischenschaltung eines oder mehrerer Lüfter zuführbar ist. So kann die Luft eine umluftartige, kreislaufförmige Führung erfahren. Weiterhin ist offenbart, dass zwischen der oder den Einrichtungen zur Absaugung von Kochdünsten und dem oder den Lüftern ein oder mehrere Schalldämpfer zur Schall-Entkopplung vorgesehen sein können.

In der EP 3 390 918 A ist eine Haushaltsdunstabzugshaube beschrieben. Hierbei weist die Haushaltsdunstabzugshaube einen Halterahmen, eine Zwangsbelüftungseinheit mit einem Ansaugabschnitt, einen Abgabeauslass und eine erste Öffnung in dem Halterahmen, die in Fluidverbindung mit dem Abgabeauslass der Zwangsbelüftungseinheit steht, auf.

In der GB 2 097 526 A wird ein Kochfeld beschrieben, das einen Nähe-Ventilator und elektrischen Luftreiniger aufweist.

Der Erfindung liegt daher die Aufgabe zugrunde, eine Lösung zu schaffen, mittels derer auf einfache Weise eine zuverlässige Reinigung von Luft, die von einem Kochfeld abgesaugt wird, gewährleistet werden kann und dennoch eine gute Saugleistung der Dunstabzugsvorrichtung erzielt werden kann. Zudem soll die Luft aus der Dunstabzugsvorrichtung so ausgegeben werden können, dass diese den Benutzer des Kombinationsgerätes nicht beeinträchtigt.

Der Erfindung liegt die Erkenntnis zugrunde, dass diese Aufgabe gelöst werden kann, indem der Lüfter in unmittelbarer Nähe zu oder in dem Kochfeld angeordnet ist und ein zumindest teilweise nach unten verlaufender Luftkanal, der in Strömungsrichtung nach dem Lüfter liegt, vorgesehen ist, in dem ein Umluftfilter angeordnet ist.

Die Erfindung betrifft ein Kombinationsgerät umfassend ein Kochfeld mit integrierter Dunstabzugsvorrichtung mit einem Dunstabzugsgehäuse und einem Luftführungskanal. Wobei das Kochfeld eine Deckplatte mit einer Aussparung aufweist, welche im mittleren Bereich der Deckplatte vorgesehen ist, wobei ein Aufnahmeraum des Dunstabzugsgehäuses für einen Lüfter eine Oberseite mit einer Lufteintrittsöffnung aufweist, wobei die Oberseite zumindest bereichsweise an der Unterseite des Kochfeldes anliegt und die Lufteintrittsöffnung unterhalb der Aussparung liegt, ein Ende des Luftführungskanals an dem Dunstabzugsgehäuse angeschlossen ist. Das Kombinationsgerät ist dadurch gekennzeichnet, dass der Luftführungskanal einen vertikalen Bereich aufweist, der nach unten verläuft, in dem Luftführungskanal mindestens ein Umluftfilter enthalten ist der in einem Umluftmodul gehalten ist, das eine Schublade für den Umluftfilter aufweist und das Umluftmodul in dem vertikalen Bereich des Luftführungskanals angeordnet ist.

Als Kombinationsgerät wird erfindungsgemäß ein Gerät bezeichnet, das ein Kochfeld und eine Dunstabzugsvorrichtung aufweist. Die Dunstabzugsvorrichtung ist hierbei in das Kochfeld integriert. Als in das Kochfeld integriert wird eine Dunstabzugsvorrichtung bezeichnet, bei der zumindest ein Teil des Dunstabzugsgehäuses in oder an dem Kochfeld, liegt oder sich durch dieses erstreckt. Die Dunstabzugsvorrichtung ist vorzugsweise zumindest bereichsweise unterhalb des Kochfeldes angeordnet. Das Dunstabzugsgehäuse weist erfindungsgemäß einen Aufnahmeraum für den Lüfter der Dunstabzugsvorrichtung auf. Als Aufnahmeraum wird hierbei ein Bereich des Dunstabzugsgehäuses bezeichnet, in dem das Lüfterrad des Lüfters über einen Motor angetrieben bewegt werden kann. Der Lüfter stellt vorzugsweise einen Radiallüfter dar. Die Achse des Lüfters liegt vorzugsweise in der Vertikalen.

Die Dunstabzugsvorrichtung umfasst weiterhin einen Luftführungskanal. Als Luftführungskanal wird ein Kanal bezeichnet, der sich an das Dunstabzugsgehäuse und insbesondere den Aufnahmeraum anschließt und in dem Luft von dem Dunstabzugsgehäuse aus der Dunstabzugsvorrichtung und damit dem Kombinationsgerät herausgeführt werden kann.

Der Luftführungskanal ist dem Dunstabzugsgehäuse in Strömungsrichtung der Luft nachgeschaltet.

Der Aufnahmeraum für den Lüfter liegt zumindest bereichsweise an dem Kochfeld an. Erfindungsgemäß liegt der Aufnahmeraum an der Unterseite des Kochfeldes an. Ein Ende des Luftführungskanals ist an dem Dunstabzugsgehäuse angeschlossen. Hierdurch kann Luft aus dem Dunstabzugsgehäuse und insbesondere dem Aufnahmeraum in den Luftführungskanal gelangen. Der Luftführungskanal weist einen vertikalen Bereich auf, der nach unten verläuft.

Richtungsangaben, wie vertikal, horizontal, oben und unten beziehen sich auf ein Kombinationsgerät und dessen Teile in dem montierten Zustand, insbesondere in dem Zustand, in dem das Kombinationsgerät in einem Küchenmöbel, insbesondere einem Küchenschrank eingebaut ist.

In dem Luftführungskanal ist mindestens ein Umluftfilter enthalten. Der Umluftfilter ist vorzugsweise so in dem Luftführungskanal angeordnet, dass die gesamte durch den Luftführungskanal strömende Luft durch den Umluftfilter geleitet wird. Der Umluftfilter kann auch als Geruchsfilter bezeichnet werden und dient dazu Geruchsstoffe aus der Luft, die aus dem Dunstabzugsgehäuse austritt, auszufiltern. Der Umluftfilter kann beispielsweise ein Aktivkohlefilter sein.

Indem bei dem Kombinationsgerät der Aufnahmeraum an dem Kochfeld anliegt, ist der Abstand zwischen dem Lüfter, der in dem Aufnahmeraum betrieben wird und einer Öffnung der Dunstabzugsvorrichtung, über die Luft von oberhalb des Kochfeldes eingesaugt wird, gering. Somit kann ein zuverlässiges Absaugen gewährleistet werden. Da sich zudem ein Luftführungskanal an das Dunstabzugsgehäuse und insbesondere den Aufnahmeraum anschließt, der sich zumindest teilweise vertikal nach unten erstreckt, kann die Luft, die aus dem Dunstabzugsgehäuse austritt, an einen Ort in einem Abstand zu dem Kochfeld nach unten versetzt gebracht werden und dort ausgegeben werden. Ein unmittelbares Anströmen eines Benutzers des Kombinationsgerätes, das bei einem Luftführungskanal, der sich nur in der Horizontalen erstrecken würde, auftreten könnte, kann daher vermieden werden. Indem schließlich in dem Luftführungskanal ein Umluftfilter enthalten ist, kann die Luft von Geruchsstoffen befreit werden, bevor diese aus dem Kombinationsgerät ausgegeben wird.

Gemäß einer bevorzugten Ausführungsform besteht der Luftführungskanal aus Einzelmodulen, die miteinander verbunden sind. Als Einzelmodule werden hierbei Bauteile bezeichnet, die jeweils einen Längenabschnitt des Luftführungskanals bilden. Die Module sind vorzugsweise lösbar miteinander verbunden. Die Verbindung kann beispielsweise mittels formschlüssiger Verbindungselemente erfolgen. Die Verbindung kann beispielsweise eine Rastverbindung sein. Durch das Verbinden der Module miteinander wird die Länge des Luftführungskanals gebildet. Die Anzahl der Module und deren Längserstreckung in Strömungsrichtung definieren daher die Länge des Luftführungskanals.

Indem der Luftführungskanal durch miteinander verbundene Einzelmodule gebildet ist, kann die Form und Länge des Luftführungskanals den jeweiligen Bedingungen in und um das Kombinationsgerät angepasst werden. Hierdurch wird die Flexibilität gesteigert und ein zuverlässiges Absaugen und Reinigen von angesaugter Luft ermöglicht. Insbesondere kann durch die Verwendung von Einzelmodulen, das Luftauslassende des Luftführungskanals gezielt an eine Stelle gebracht werden, die zu dem Dunstabzugsgehäuse beabstandet ist. Hierbei kann unterschiedlichen Einbausituationen, beispielsweise unterschiedlichen Abmessungen des Kombinationsgerätes und/oder eine Küchenschranks in den das Kombinationsgerät eingebaut wird, Rechnung getragen werden.

Erfindungsgemäß ist der Umluftfilter in einem Umluftmodul gehalten, das eine Schublade für den Umluftfilter aufweist und das Umluftmodul ist in dem vertikalen Bereich des Luftführungskanals angeordnet. Das Umluftmodul stellt ein Modul des Luftführungskanals dar. Indem der Umluftfilter in einem Umluftmodul mit Schublade aufgenommen ist, kann dieser auf einfache Weise vom Benutzer entnommen und gegebenenfalls ausgetauscht werden. Als Schublade wird hierbei eine Vorrichtung bezeichnet, die senkrecht zu der Längserstreckung des Umluftmoduls und damit der Längserstreckung des Luftführungskanals im Bereich des Umluftmoduls bewegt werden kann. Die Schublade kann ein Gitter, das auch als Haltegitter bezeichnet wird, und eine Platte aufweisen, wobei im eingeschobenen Zustand das Gitter im Inneren des Umluftmoduls liegt und vorzugsweise den gesamten Querschnitt des Umluftmoduls senkrecht zur Strömungsrichtung abdeckt. Auf dieses Gitter kann der Umluftfilter aufgelegt sein. Das Umluftmodul ist vorzugsweise in dem vertikalen Bereich des Lüftungskanals angeordnet. Durch diese Anordnung ist die Betätigung der Schublade, insbesondere das Einschieben und/oder Ausfahren möglich ohne gegen die Schwerkraft einwirken zu müssen. Zudem kann die Schublade bei dieser Anordnung vom Benutzer einfacher erreicht werden als eine Schublade eines Umluftmoduls, das in einem horizontalen Bereich des Luftführungskanals liegt.

Gemäß einer bevorzugten Ausführungsform weist der Luftführungskanal an dem dem Dunstabzugsgehäuse abgewandten Ende eine Luftverteilungsvorrichtung auf, über die Luft aus dem Luftführungskanal austritt. Indem an dem Ort, an dem Luft aus dem Luftführungskanal und damit aus der Dunstabzugsvorrichtung ausgegeben wird, eine Luftverteilungsvorrichtung vorgesehen ist, kann ein gerichtetes Ausströmen erzielt werden. Insbesondere kann die Luft in einer Richtung ausgegeben werden, die dem Benutzer des Kombinationsgerätes abgewandt ist. In der Luftverteilungsvorrichtung sind vorzugsweise eine oder mehrere Luftleitwände vorgesehen, die jeweils eine Krümmung aufweisen. Besonders bevorzugt sind in einer Ausführungsform der Luftverteilungsvorrichtung zumindest zwei Luftleitwände vorgesehen, die in entgegensetzten Richtungen gekrümmt sind. Somit kann eine Aufspaltung des in dem Luftführungskanal strömenden Luftstroms in zwei in entgegengesetzte Richtungen strömende Teilströme erfolgen. An dem Scheitelpunkt können zwei Luftleitwände mit entgegengesetzter Krümmung unmittelbar benachbart zueinander liegen, so dass ein Ausströmen von Luft in der Hauptströmungsrichtung des Luftführungskanals verhindert werden kann.

Gemäß einer Ausführungsform weist der Luftführungskanal oberhalb und unterhalb des vertikalen Bereiches jeweils einen horizontalen Bereich auf. Der obere horizontale Bereich verbindet das Dunstabzugsgehäuse und insbesondere den Aufnahmeraum mit dem vertikalen Bereich des Luftführungskanals. Der untere horizontale Bereich liegt zwischen dem vertikalen Bereich und dem Luftauslassende des Luftführungskanals. Durch diese Ausführungsform können mehrere Vorteile erzielt werden. Zum einen kann das Dunstabzugsgehäuse und damit der Lüfter an einer Position an dem Kochfeld vorgesehen werden, das zu der Position des vertikalen Bereichs versetzt ist. Verläuft der vertikale Bereich beispielsweise entlang der Rückseite eines Küchenschrankes, in den das Kombinationsgerät eingebaut ist, so können dennoch das Dunstabzugsgehäuse und damit der Lüfter im mittleren Bereich des Kochfeldes angeordnet sein. Der untere horizontale Bereich kann dazu verwendet werden, den Luftstrom zu dem Luftauslassende des Luftführungskanals zu leiten, die zu der Rückseite des Küchenschrankes beabstandet ist. Die Luftverteilungsvorrichtung kann hierbei den horizontalen unteren Bereich des Luftführungskanals bilden.

Gemäß einer Ausführungsform umfasst der Luftführungskanal mindestens ein Höhenausgleichselement und /oder mindestens ein horizontales Verlängerungselement. Als Höhenausgleichselement wird ein Modul bezeichnet, das zwischen weiteren Modulen des Luftführungskanals angeordnet werden kann und das lediglich der geraden Führung der Luft in der Vertikalen zwischen diesen weiteren Modulen dient. Das Höhenausgleichselement kann daher beispielsweise ein nach oben und unten offenes Kanalteil sein. Indem das erfindungsgemäße Kombinationsgerät mindestens ein Höhenausgleichselement aufweist, kann eine vertikale Erstreckung des Luftführungskanals eingestellt werden, die für den gewünschten Einbauort notwendig ist. Beispielsweise können beim Einbringen des Kombinationsgerätes in eine Arbeitsplatte eines hohen Küchenschrankes ein oder mehrere Höhenausgleichselemente eingesetzt werden.

In horizontaler Richtung kann der Luftführungskanal mindestens ein Verlängerungselement umfassen. Als Verlängerungselement wird hierbei ein Modul bezeichnet, das zwischen weiteren Modulen des Luftführungskanals angeordnet werden kann und das lediglich der geraden Führung der Luft in der Horizontalen zwischen diesen weiteren Modulen dient. In einer einfachen Ausführungsform ist das Verlängerungselement daher ein nach vorne und hinten offenes Kanalteil.

Die Verlängerungselemente und die Höhenausgleichselemente sind optionale Module des Luftführungskanals. Die Entscheidung über die Verwendung eines dieser Module kann bei der Montage des Kombinationsgerätes erfolgen.

Gemäß einer Ausführungsform ist mindestens ein Modul des Luftführungskanals ein Funktionsmodul. Als Funktionsmodul wird hierbei ein Modul des Luftführungskanals bezeichnet, in dem die Richtung des Luftstroms in dem Luftführungskanal geändert wird oder der Luftstrom gefiltert wird. Das Funktionsmodul kann daher einen Eingangsbogen, über den Luft aus der Horizontalen in die Vertikale umgelenkt wird, sein. Ein weiteres Funktionsmodul kann ein Ausgangsbogen sein, in dem Luft aus der Vertikalen in die Horizontale umgelenkt wird. Weiterhin kann ein Funktionsmodul das Umluftmodul sein, in dem die Luft durch einen Umluftfilter geleitet wird.

Vorzugsweise kann das mindestens eine Funktionsmodul in mindestens zwei Ausrichtungen in dem Luftführungskanal eingebaut werden. Insbesondere können die Funktionsmodule um eine Winkel von 180° um die Längserstreckungsrichtung des Luftführungskanals in dem Bereich des Funktionsmoduls gedreht und in der gedrehten Position eingesetzt werden. Zu diesem Zweck weisen die Funktionsmodule vorzugsweise eine Schnittstelle auf, die bei den beiden Einbauausrichtungen des Funktionsmoduls die gleiche Form aufweist. Beispielsweise kann die Schnittstelle eine Rechteckform aufweisen.

Bei dem Ausgangsbogen steht vorzugsweise die Eingangsöffnung senkrecht zu der Ausgangsöffnung. Durch Drehen des Ausgangsbogens um die Achse der Längserstreckung kann damit die Ausgangsöffnung beispielsweise nach vorne, nach hinten oder zu einer der Seiten gerichtet werden. Hierdurch kann die Luft wahlweise in unterschiedliche Richtungen abgegeben werden. Ist das Funktionsmodul das Umluftmodul, so kann beispielsweise bei einer Drehung um 180° wahlweise die Schublade nach vorne oder nach hinten gerichtet sein.

Gemäß einer bevorzugten Ausführungsform ist mindestens ein Modul in dem Bereich des Luftführungskanals, in dem vertikalen Teil, ein zumindest in Längsrichtung flexibles Modul. Das flexible Modul kann beispielsweise gewellte oder gefaltete Wände aufweisen oder aus einem flexiblen Material bestehen. Indem ein flexibles Modul verwendet wird, können geringfügige Höhenunterschiede oder ein geringer horizontaler Versatz von Modulen zueinander ausgeglichen werden. Zudem kann eine Ausdehnung oder ein Zusammenziehen eines oder mehrerer Module aufgrund von Temperaturschwankungen ausgeglichen werden. Damit kann eine Beschädigung des Luftführungskanals verhindert werden.

Der Führungskanal kann in einer Ausführungsform einen Eingangsbogen, mindestens ein vertikal verlaufendes Modul, ein Umluftmodul, einen Ausgangsbogen und einen Luftverteilungsvorrichtung umfassen. Bei dieser Ausführungsform wird der Eingangsbogen mit dem Dunstabzugsgehäuse verbunden. Der Eingangsbogen weist eine vertikal stehende Einlassöffnung und eine horizontale Auslassöffnung auf. An die Auslassöffnung wird ein vertikal verlaufendes Modul angebracht, das den Eingangsbogen mit dem Umluftmodul verbindet. An das Umluftmodul wird dann der Ausgangsbogen angebracht. Bei dieser Ausführungsform kann das vertikal verlaufende Modul beispielsweise ein flexibles Modul sein.

In einer weiteren Ausführungsform ist zwischen dem Dunstabzugsgehäuse und dem Eingangsbogen mindestens ein horizontales Verlängerungselement vorgesehen

Zusätzlich oder alternativ kann zwischen dem Eingangsbogen und dem Ausgangsbogen zumindest ein Höhenausgleichselement in dem Luftführungskanal aufgenommen sein. Dieses kann zwischen dem Eingangsbogen und einem flexiblen Modul, zwischen dem Eingangsbogen und dem Umluftmodul, zwischen einem flexiblen Modul und dem Umluftmodul und/oder zwischen dem Umluftmodul und dem Ausgangsbogen oder zwischen einem flexiblem Modul und dem Ausgangsbogen liegen.

Gemäß einem weiteren Aspekt betrifft die Erfindung eine Küchenvorrichtung umfassend einen Küchenschrank mit einer Arbeitsplatte und ein zumindest bereichsweise in dem Küchenschrank angeordnetes Kombinationsgerät. Die Küchenvorrichtung ist dadurch gekennzeichnet, dass das Kombinationsgerät ein erfindungsgemäßes Kombinationsgerät ist.

Vorteile und Merkmale, die bezüglich des erfindungsgemäßen Kombinationsgerätes beschrieben wurden, gelten - soweit anwendbar - entsprechend für die erfindungsgemäße Küchenvorrichtung und umgekehrt.

Als Küchenschrank wird vorzugsweise ein Unterschrank bezeichnet. Der Küchenschrank kann Teil einer Küchenzeile sein oder aber ein separates Möbelstück sein. Der Küchenschrank ist in der Nähe oder auf dem Raumboden des Raumes, das heißt dem Küchenbodens angeordnet. Als Arbeitsplatte wird die Oberseite des Küchenschrankes bezeichnet. In diese Arbeitsplatte ist vorzugsweise ein Ausschnitt eingebracht, über den das Kombinationsgerät zumindest teilweise von oben zugänglich ist. Zumindest die Dunstabzugsvorrichtung ist vorzugsweise in dem Küchenschrank angeordnet. Das Kochfeld des Kombinationsgerätes ist in dem Ausschnitt eingebracht. Das Kochfeld kann ein Kochfeldgehäuse und eine Deckplatte umfassen. Das Kochfeldgehäuse erstreckt sich von der Unterseite der Deckplatte aus nach unten. Liegt die Deckplatte in dem Ausschnitt ist das Kochfeldgehäuse vollständig in dem Küchenschrank aufgenommen. Die Dunstabzugsvorrichtung erstreckt sich vorzugsweise zumindest teilweise durch das Kochfeld. Gemäß einer Ausführungsform ist die Deckplatte des Kochfeldes auf Stützwänden auf der Oberseite des Dunstabzugsgehäuses aufgebracht und in diesem Bereich liegt eine Aussparung des Kochfeldes. In die Aussparung ist vorzugsweise eine Filtereinheit der Dunstabzugsvorrichtung eingebracht. Der Bereich des Dunstabzugsgehäuses, der den Aufnahmeraum für den Lüfter bildet, liegt zumindest teilweise an der Unterseite des Kochfeldes an. Insbesondere kann die Oberseite des Aufnahmeraumes an der Unterseite eines Kochfeldgehäuses anliegen und an dieser befestigt sein.

Gemäß einer Ausführungsform weist der Küchenschrank einen Boden auf, das Kochfeld des Kombinationsgerätes ist in der Arbeitsplatte aufgenommen ist, das Dunstabzugsgehäuse der Dunstabzugsvorrichtung ist an der Unterseite des Kochfeldes befestigt ist und das dem Dunstabzugsgehäuse abgewandte Ende des Luftführungskanals liegt unterhalb des Bodens des Küchenschrankes.

Bei dieser Ausführungsform kann das Dunstabzugsgehäuse beispielsweise an der Unterseite des Kochfeldgehäuses des Kochfeldes angeschraubt sein. Indem das dem Dunstabzugsgehäuse abgewandte Ende, das heißt das Luftauslassende des Luftführungskanals unterhalb des Bodens des Küchenschrankes liegt, kann die aus diesem Ende austretende Luft in den Raum, insbesondere in die Küche abgegeben werden. Da das Luftauslassende in dieser Position nicht unmittelbar dem Körper des Benutzers zugewandt ist, kann ein Zug, den der Benutzer verspüren könnte, verhindert werden.

Gemäß einer bevorzugten Ausführungsform liegt der vertikale Bereich des Luftführungskanals im rückwärtigen Bereich des Küchenschrankes. Diese Anordnung ist bei dem erfindungsgemäßen Kombinationsgerät auch bei einer Anordnung des Dunstabzugsgehäuses im mittleren Bereich des Kochfeldes möglich, da der Abstand zu dem rückwärtigen Bereich durch den Eingangsbogen oder bei einem größeren Abstand durch ein oder mehrere horizontale Verlängerungselemente abgedeckt werden kann. Durch den nach hinten versetzten Verlauf des Luftführungskanals kann der Raum in dem Küchenschrank weiterhin für weitere Funktionen, beispielsweise als Stauraum verwendet werden. Vorzugsweise werden in diesem Innenraum Schubfächer angeordnet, die nach vorne aus dem Küchenschrank herausnehmbar sind. Hierdurch kann nach dem Herausnehmen der Zugriff zumindest auf den vertikalen Bereich des Luftführungskanals ermöglicht werden und beispielsweise ein darin angeordneter Umluftfilter ausgetauscht werden.

Gemäß einer Ausführungsform weist die Dunstabzugsvorrichtung eine Befestigungsvorrichtung zur Befestigung des Luftführungskanals auf und die Befestigungsvorrichtung ist auf einem Boden des Küchenschrankes aufgebracht. Diese Ausführungsform ist vorteilhaft, da die Oberseite des Bodens des Küchenschrankes leichter zugänglich ist, als dessen Unterseite. Allerdings ist es auch möglich, die Befestigungsvorrichtung auf der Unterseite des Bodens des Küchenschrankes zu befestigen.

Gemäß einer bevorzugten Ausführungsform erstreckt die Befestigungsvorrichtung sich von der Vorderseite des Luftführungskanals nach vorne. Durch einen solchen Überstand kann der Lüftungskanal beispielsweise am Boden des Küchenschrankes befestigt, insbesondere angeschraubt werden. Zudem ist die Vorderseite des Luftführungskanals für den Benutzer leicht zugänglich.

Gemäß einer bevorzugten Ausführungsform weist die Befestigungsvorrichtung zumindest eine Markierung zur Ausrichtung mit einem Ausschnitt in der Arbeitsplatte des Küchenschrankes auf. Die Markierung kann eine mechanische Markierung oder ein Aufdruck sein. Als mechanische Markierung kann beispielsweise eine Kerbe in eine Schiene eingebracht sein. Die Markierung dient zur Ausrichtung mit einem Ausschnitt in der Arbeitsplatte des Küchenschrankes. In dem Zustand, in dem das Kombinationsgerät noch nicht in den Küchenschrank eingebaut ist, ist die Draufsicht von dem Ausschnitt auf den Boden des Küchenschrankes möglich. In dieser Draufsicht wird durch die Markierung der Abstand zwischen dem Ausschnitt und der Vorderseite des Luftführungskanals in dessen vertikalen Bereich angegeben. Dies kann beispielsweise eine nummerische Markierung sein. Entsprechend der an der Befestigungsvorrichtung vorgesehenen Markierung werden ein oder mehrere horizontale Verlängerungselemente bereitgehalten, die entsprechende Markierungen aufweisen. Durch Ablesen der Markierung kann daher bei der Montage des Kombinationsgerätes in den Küchenschrank das passende Verlängerungselement ausgewählt werden und in den Luftführungskanal eingesetzt werden.

Die vorliegende Erfindung wird im Folgenden erneut unter Bezugnahme auf die beiliegenden Zeichnungen erläutert. Es zeigen:
- Figur 1:: eine schematische, perspektivische Teilschnittansicht einer ersten Ausführungsform der Küchenvorrichtung mit einer Ausführungsform des Kombinationsgerätes;
- Figur 2:: eine schematische, perspektivische Schnittansicht der Ausführungsform nach Figur 1;
- Figur 3:: eine schematische, perspektivische Explosionsansicht einer weiteren Ausführungsform des Luftführungskanals;
- Figur 4:: eine schematische Perspektivansicht einer Schublade der Ausführungsform des Umluftmoduls nach Figur 3;
- Figur 5:: eine weitere schematische perspektivische Vorderansicht von oben auf die Ausführungsform nach Figur 1;
- Figur 6:: eine schematische, perspektivische Teilschnittansicht einer zweiten Ausführungsform der Küchenvorrichtung mit einer zweiten Ausführungsform des Kombinationsgerätes;
- Figur 7:: eine schematische Draufsicht auf eine Ausführungsform eines Küchenschrankes bei dem Einbau eines Kombinationsgerätes; und
- Figur 8:: eine schematische Detailansicht des Ausschnittes des Küchenschrankes nach Figur 7.

In Figur 1 ist eine schematische, perspektivische Teilschnittansicht einer ersten Ausführungsform der Küchenvorrichtung 3 mit einer Ausführungsform des Kombinationsgerätes 1 gezeigt. Die Küchenvorrichtung 3 besteht aus einem Küchenschrank 2 und einem darin eingebauten Kombinationsgerät 1. Der Küchenschrank 2 weist an der Oberseite eine Arbeitsplatte 20 auf, die den Innenraum des Küchenschrankes 2 nach oben begrenzt. Nach unten wird der Innenraum des Küchenschrankes 2 durch einen Boden 23 begrenzt, an dessen Unterseite Füße 25 angeordnet sind, durch die ein Abstand zu dem Küchenboden hergestellt wird. Zu den Seiten wird der Innenraum des Küchenschrankes 2 durch Seitenwände begrenzt, von denen in Figur 1 nur eine sichtbar ist. Nach hinten ist der Innenraum des Küchenschrankes 2 in der gezeigten Ausführungsform offen. Nach vorne ist der Innenraum im oberen Bereich durch eine Blende 24 begrenzt.

In dem Küchenschrank 2 ist ein Kombinationsgerät 1 eingebaut. Das Kombinationsgerät 1 besteht aus einem Kochfeld 10 und einer darin integrierten Dunstabzugsvorrichtung 11.

Das Kochfeld 10 weist eine Deckplatte 101 auf. Unter der Deckplatte 101 ist vorzugsweise ein Kochfeldgehäuse mit darin angeordneten Heizmodulen (nicht gezeigt) angeordnet. In der Deckplatte 101 ist eine Aussparung 102 im mittleren Bereich der Deckplatte 101 vorgesehen, die sich in der dargestellten Ausführungsform in Tiefenrichtung des Kochfeldes 10 erstreckt.

Die Dunstabzugsvorrichtung 11 umfasst ein Dunstabzugsgehäuse 110 und einen Luftführungskanal 12. In der dargestellten Ausführungsform umfasst die Dunstabzugsvorrichtung 11 zudem eine Filtereinheit 14, von der in Figur 1 nur die Abdeckung 140 mit darin vorgesehenen Einströmöffnungen 141 zu sehen ist. Die Filtereinheit 14 ist in die Aussparung 102 der Deckplatte 101 des Kochfeldes 10 eingebracht. Unterhalb der Filtereinheit 14 ist das Dunstabzugsgehäuse 110 der Dunstabzugsvorrichtung 11 angeordnet. Das Dunstabzugsgehäuse 110 stellt ein Spiralgehäuse dar, in dem ein Aufnahmeraum 112 für einen Lüfter (nicht gezeigt) gebildet. Der Lüfter ist vorzugsweise ein Radiallüfter. Der Aufnahmeraum 112 ist so gestaltet, dass die Lüfterachse des Lüfters in der Vertikalen liegt. In der Oberseite des Dunstabzugsgehäuses 110 und insbesondere des Aufnahmeraumes 112, die der Unterseite des Kochfeldes 10 zugewandt ist und an diesem bereichsweise anliegt, ist eine Lufteintrittsöffnung 113 eingebracht. Über die Lufteintrittsöffnung 113 kann Luft von oben in den Aufnahmeraum eintreten. In der Seitenwand des Dunstabzugsgehäuses 110 ist eine Luftaustrittsöffnung 114 eingebracht (s. Figur 2).

An die Luftaustrittsöffnung 114 des Dunstabzugsgehäuses 110 ist der Luftführungskanal 12 angeschlossen. Der Luftführungskanal 12 besteht in der dargestellten Ausführungsform der Figur 1 in Strömungsrichtung aus einem Eingangsbogen 120, einem flexiblen Modul, das als flexibles Kanalteil 121 bezeichnet wird, einem Umluftmodul 13, einem Ausgangsbogen 123 und einer Luftverteilungsvorrichtung 124 an dem Luftauslassende des Luftführungskanals 12. Der Luftführungskanal besteht somit aus Einzelmodulen 120, 121, 123, 124 besteht, die miteinander verbunden sind.

Der vertikale Teil des Luftführungskanals 12 wird durch das flexibles Kanalteil 121 und das Umluftmodul 13 gebildet.

Das Umluftmodul 13 umfasst eine Schublade 132, die in eine Einschuböffnung 1310 an einem Gehäuse 130 des Umluftmoduls 13 eingeschoben werden kann. Die Schublade 132 besteht aus einer Platte 1321 sowie einem an der Platte 1321 angebrachten Haltebereich für einen Umluftfilter. Der Haltebereich wird, wie in Figur 4 gezeigt, beispielsweise durch ein Haltegitter 1320 gebildet. Das Gehäuse 130 des Umluftmoduls 13 ist in der dargestellten Ausführungsform aus zwei Gehäuseschalen 131 gebildet.

Die Luftverteilungsvorrichtung 124 stellt ein Bauteil dar, in dem in der gezeigten Ausführungsform mehrere Luftleitwände 1240 angeordnet sind, die in Strömungsrichtung liegen und jeweils eine Krümmung aufweisen.

Die Luftströmung L durch das Kombinationsgerät 1 in dem Küchenschrank 2 ist in Figur 2 schematisch angedeutet. In der Ansicht in Figur 2 sind in den Innenraum des Küchenschrankes zwei Schubfächer 22 eingebracht, durch die jeweils ein Stauraum 21 gebildet wird.

Über die Einströmöffnungen 141 der Filtereinheit 14 tritt Luft in die Dunstabzugsvorrichtung 11 ein. An der Oberseite des Dunstabzugsgehäuses 110 sind nach oben ragende Stützwände 111 vorgesehen, die sich von unten gegen die Deckplatte 101 des Kochfeldes 10 abstützen. Unterhalb der Aussparung 102 in der Deckplatte 101 liegt die Lufteintrittsöffnung 113 des Dunstabzugsgehäuses 110. Die Luft tritt darüber in das Dunstabzugsgehäuse 110, insbesondere in den Aufnahmeraum 112, ein. Durch den in dem Dunstabzugsgehäuse 110, insbesondere in dem Aufnahmeraum 112, angeordneten Lüfter (nicht gezeigt) wird die Luft in radialer Richtung zu der Luftaustrittsöffnung 114 befördert. Von der Luftaustrittsöffnung 114 gelangt die Luft in den Eingangsbogen 120, in dem der Luftstrom von der Horizontalen in die Vertikale umgelenkt wird. Von dem Eingangsbogen 120 gelangt die Luft in das flexible Kanalteil 121 und von dort in das in dem Luftführungskanal 12 darunter befindliche Umluftmodul 13. In dem Umluftmodul 13 durchströmt die Luft den Umluftfilter 133. Von dem Umluftmodul 13 gelangt die Luft in den Ausgangsbogen 123, in dem die Luftströmung von der Vertikalen in die Horizontale umgelenkt wird. Von dem Ausgangsbogen 123 gelangt die Luft in die Luftverteilungsvorrichtung 124. In dieser Vorrichtung wird der Luftstrom in einzelne Luftströme unterschiedlicher Richtung aufgeteilt. Zudem kann in der Luftverteilungsvorrichtung 124 durch Zunahme der einzelnen Strömungsquerschnitte mittels der Luftleitwände 1240 eine Verlangsamung der Luftströmung auftreten. Die so aus dem Luftführungskanal 12 ausgetretene Luft verteilt sich unterhalb des Bodens 23 des Küchenschrankes 2 und kann zwischen den Füßen 25 des Küchenschrankes 2 zu den Seiten und gegebenenfalls auch teilweise nach vorne austreten.

In Figur 3 ist eine weitere Ausführungsform des Luftführungskanals 12 in Explosionsdarstellung gezeigt. Die Ausführungsform nach Figur 3 unterscheidet sich von der ersten Ausführungsform des Luftführungskanals 12 aus Figuren 1 und 2 nur dadurch, dass zusätzliche Komponenten enthalten sind. Insbesondere sind in der Ausführungsform horizontale Verlängerungselemente 1250 und Höhenausgleichselemente 1220 enthalten. Zudem ist eine Befestigungsvorrichtung 126 gezeigt, über die der Luftführungskanal 12 an dem Küchenschrank 2 befestigt werden kann.

In Figur 3 sind drei verschiedene horizontale Verlängerungselemente 1250 gezeigt, die sich jeweils durch die Länge in deren horizontalen Richtung unterscheiden. Es kann, wie später erläutert wird, aber auch nur ein horizontales Verlängerungselement 1250 verwendet werden.

Auch statt der in Figur 3 gezeigten vier Höhenausgleichselemente 1220 können bei einer Ausführungsform des Luftführungskanals 12 nur ein, nur zwei oder nur drei Höhenausgleichselemente 1220 verwendet werden.

In Figur 5 ist die Luftverteilungsvorrichtung 124 nach einer der Ausführungsformen des Luftführungskanals 12 genauer zu erkennen. Insbesondere stehen in der Luftverteilungsvorrichtung 124 zwei Arten von Luftleitwänden 1240. Die Luftleitwände 1240 stehen vertikal und weisen jeweils eine Krümmung auf. Im linken Bereich sind die Luftleitwände 1240 so gekrümmt, dass diese Luft nach links leiten und im rechten Bereich so, dass diese Luft nach rechts leiten. In der Mitte liegen zwei Luftleitwände 1240 aneinander an und blockieren so ein unmittelbares frontales Ausströmen von Luft aus der Luftverteilungsvorrichtung 124 nach vorne.

Weiterhin ist in Figur 5 eine Ausführungsform der Befestigungsvorrichtung 126 in einem an dem Luftführungskanal 12 angebrachten Zustand gezeigt. Die Befestigungsvorrichtung 126, die auch in Figur 3 gezeigt ist, ist eine Schienenkonstruktion. Die Befestigungsvorrichtung 126 besteht aus einer Grundschiene 1260, die an der Vorderseite des Luftführungskanals 12, insbesondere an der Vorderseite des oberen Bereichs des Ausgangsbogens 123 angelegt wird. Von der Grundschiene 1260 aus erstrecken sich zwei Schenkel 1261 nach vorne und zwei Schenkel 1262 nach hinten. Die nach hinten gerichteten Schenkel 1262 liegen an den Seitenwänden des Luftführungskanals 12, insbesondere an den Seitenwänden des Ausgangsbogens 123 an. An dem Ausgangsbogen 123 kann zu diesem Zweck ein Befestigungsvorsprung 1230 an jeder der Seitenwände vorgesehen sein. An diesen Befestigungsvorsprung 1230 können die Schenkel 1262 befestigt, insbesondere mit diesem verschraubt werden. Die nach vorne gerichteten Schenkel 1261 weisen in der dargestellten Ausführungsform einen geringeren Abstand zueinander auf als die nach hinten gerichteten Schenkel 1262. In den Schenkeln 1261, 1262 sind Schraublöcher 1264 eingebracht.

Unter Bezugnahme auf die Figuren 7 und 8 wird die Verwendung der Befestigungsvorrichtung 126 bei der Montage beschrieben.

Nachdem in den Küchenschrank 2, insbesondere in dessen Arbeitsplatte 20 ein Ausschnitt 200 eingebracht ist, wird die Befestigungsvorrichtung 126 auf den Boden 23 des Küchenschrankes 2 gelegt und so weit nach hinten verschoben, bis die nach hinten ragenden Schenkel 1262 an einer Rückwand des Küchenschrankes 2 oder an einer Raumwand, an der der Küchenschrank befestigt ist, anliegt. Bei dieser Verwendung entspricht die Länge der nach hinten gerichteten Schenkel 1262 der Tiefe des Luftführungskanals 12. Auf den Schenkeln 1261 sind Markierungen 1263 vorgesehen. Durch Draufsicht auf den Ausschnitt 200 in der Arbeitsplatte 20 wird die Markierung 1263 gesehen, auf der der Rand des Ausschnittes 200 liegt. Die horizontalen Verlängerungselemente 1250 sind entsprechend ihrer Länge mit entsprechenden Markierungen versehen. Somit kann von der Befestigungsvorrichtung 126 durch den Monteur abgelesen werden, welches horizontale Verlängerungselement 1250 verwendet werden muss, um eine zuverlässige Verbindung zwischen dem Dunstabzugsgehäuse 110 und dem Eingangsbogen 120 gewährleisten zu können.

Eine Ausführungsform, bei der das entsprechende horizontale Verlängerungselement 1250 eingesetzt wurde, ist in Figur 5 gezeigt.

Die Erfindung weist eine Reihe von Vorteilen auf. Insbesondere ist der Umluftfilter für den Benutzer leicht zugänglich und kann auf einfache Weise ausgetauscht werden. Das Umluftmodul kann um 180° gedreht in dem Luftführungskanal eingesetzt werden, wodurch eine Entnahme des Umluftfilters von vorne oder von hinten möglich wird. Auch die Luftverteilungsvorrichtung kann um 180° gedreht an dem Luftführungskanal angebracht werden. Hierdurch kann die Ausblasrichtung entweder nach vorne oder nach hinten gerichtet sein. Der gesamte Aufbau der Küchenvorrichtung ist einfach, erlaubt ein zuverlässiges Absaugen von Luft von oberhalb des Kochfeldes und stellt zudem vorzugsweise den größten Teil des Innenraumes für andere Zwecke, wie beispielsweise als Stauraum zur Verfügung.

### BEZUGSZEICHEN

- 1: Kombinationsgerät

- 10: Kochfeld
- 101: Deckplatte
- 102: Aussparung

- 11: Dunstabzugsvorrichtung
- 110: Dunstabzugsgehäuse
- 111: Stützwand
- 112: Aufnahmeraum
- 113: Lufteintrittsöffnung
- 114: Luftaustrittsöffnung

- 12: Luftführungskanal
- 120: Eingangsbogen
- 121: Flexibles Kanalteil
- 1220: Höhenausgleichselement
- 123: Ausgangsbogen
- 1230: Befestigungsvorsprung
- 124: Luftverteilungsvorrichtung
- 1240: Luftleitwand
- 1250: Verlängerungselement
- 126: Befestigungsvorrichtung
- 1260: Grundschiene
- 1261: Schenkel
- 1262: Schenkel
- 1263: Markierung
- 1264: Schraubloch

- 13: Umluftmodul
- 130: Gehäuse
- 131: Gehäuseschale
- 1310: Einschuböffnung
- 132: Schublade
- 1320: Haltegitter
- 1321: Deckplatte
- 133: Umluftfilter

- 14: Filtereinheit
- 140: Abdeckung
- 141: Einströmöffnung

- 2: Küchenmöbel
- 20: Arbeitsplatte
- 200: Ausschnitt
- 21: Stauraum
- 22: Schubfach
- 23: Boden
- 24: Blende
- 25: Fuß

- 3: Küchenvorrichtung

- L: Luftströmung

## Patentansprüche

1. Kombinationsgerät umfassend ein Kochfeld (10) mit integrierter Dunstabzugsvorrichtung (11) mit einem Dunstabzugsgehäuse (110) und einem Luftführungskanal (12), wobei das Kochfeld (10) eine Deckplatte (101) mit einer Aussparung (102) aufweist, welche im mittleren Bereich der Deckplatte (101) vorgesehen ist, wobei ein Aufnahmeraum (112) des Dunstabzugsgehäuses (110) für einen Lüfter eine Oberseite mit einer Lufteintrittsöffnung (113) aufweist, wobei die Oberseite zumindest bereichsweise an der Unterseite des Kochfeldes (10) anliegt und die Lufteintrittsöffnung (113) unterhalb der Aussparung (102) liegt, ein Ende des Luftführungskanals (12) an dem Dunstabzugsgehäuse (110) angeschlossen ist, **dadurch gekennzeichnet, dass** der Luftführungskanal (12) einen vertikalen Bereich aufweist, der nach unten verläuft, in dem Luftführungskanal (12) mindestens ein Umluftfilter (133) enthalten ist, der Umluftfilter (133) in einem Umluftmodul (13) gehalten ist, das eine Schublade (132) für den Umluftfilter (133) aufweist und das Umluftmodul (13) in dem vertikalen Bereich des Luftführungskanals (12) angeordnet ist.

2. Kombinationsgerät nach Anspruch 1, **dadurch gekennzeichnet, dass** der Luftführungskanal (12) aus Einzelmodulen (120, 121, 123, 124) besteht, die miteinander verbunden sind.

3. Kombinationsgerät nach einem der Ansprüche 1 oder 2, **dadurch gekennzeichnet, dass** der Luftführungskanal (12) an dem dem Dunstabzugsgehäuse (110) abgewandten Ende eine Luftverteilungsvorrichtung (124) aufweist, über die Luft aus dem Luftführungskanal (12) austritt.

4. Kombinationsgerät nach einem der Ansprüche 1 bis 3, **dadurch gekennzeichnet, dass** der Luftführungskanal (12) oberhalb und unterhalb des vertikalen Bereiches jeweils einen horizontalen Bereich aufweist.

5. Kombinationsgerät nach einem der Ansprüche 1 bis 4, **dadurch gekennzeichnet, dass** der Luftführungskanal (12) mindestens ein Höhenausgleichselement (1220) und /oder mindestens ein horizontales Verlängerungselement (1250) umfasst.

6. Kombinationsgerät nach einem der Ansprüche 2 bis 5, **dadurch gekennzeichnet, dass** mindestens ein Modul des Luftführungskanals (12) ein Funktionsmodul (120, 13, 123, 124) ist und das mindestens eine Funktionsmodul in mindestens zwei Ausrichtungen in dem Luftführungskanal (12) eingebaut werden kann.

7. Kombinationsgerät nach Anspruch 6, **dadurch gekennzeichnet, dass** das Funktionsmodul ein Eingangsbogen (120), ein Ausgangsbogen (123) oder ein Umluftmodul (13) ist.

8. Kombinationsgerät nach einem der Ansprüche 1 bis 7, **dadurch gekennzeichnet, dass** mindestens ein Modul (121) in dem Bereich des Luftführungskanals (12), in dem vertikalen Teil, ein zumindest in Längsrichtung flexibles Modul ist.

9. Kombinationsgerät nach einem der Ansprüche 1 bis 8, **dadurch gekennzeichnet, dass** der Luftführungskanal (12) einen Eingangsbogen (120), mindestens ein vertikal verlaufendes Modul (121), ein Umluftmodul (13), einen Ausgangsbogen (123) und mindestens eine Luftverteilungsvorrichtung (124) umfasst.

10. Kombinationsgerät nach Anspruch 9, **dadurch gekennzeichnet, dass** zwischen dem Dunstabzugsgehäuse (110) und dem Eingangsbogen (120) mindestens ein horizontales Verlängerungselement (1250) liegt und/oder zwischen dem Eingangsbogen (120) und dem Ausgangsbogen (123) zumindest ein Höhenausgleichselement (1220) aufgenommen ist.

11. Küchenvorrichtung umfassend einen Küchenschrank (2) mit einer Arbeitsplatte (20) und ein zumindest bereichsweise in dem Küchenschrank (2) angeordnetes Kombinationsgerät (1), **dadurch gekennzeichnet, dass** das Kombinationsgerät (1) ein Kombinationsgerät (1) nach einem der Ansprüche 1 bis 10 ist.

12. Küchenvorrichtung nach Anspruch 11, **dadurch gekennzeichnet, dass** der Küchenschrank (2) einen Boden (23) aufweist, das Kochfeld (10) des Kombinationsgerätes (1) in der Arbeitsplatte (20) angeordnet ist, das Dunstabzugsgehäuse (110) der Dunstabzugsvorrichtung (11) an der Unterseite des Kochfeldes (10) befestigt ist und das dem Dunstabzugsgehäuse (110) abgewandte Ende des Luftführungskanals (12) unterhalb des Bodens (23) des Küchenschrankes (2) liegt.

13. Küchenvorrichtung nach einem der Ansprüche 11 oder 12, **dadurch gekennzeichnet, dass** der vertikale Bereich des Luftführungskanals (12) im rückwärtigen Bereich des Küchenschrankes (2) liegt.

14. Küchenvorrichtung nach einem der Ansprüche 11 bis 13 **dadurch gekennzeichnet, dass** die Dunstabzugsvorrichtung (11) eine Befestigungsvorrichtung (126) zur Befestigung des Luftführungskanals (12) aufweist und die Befestigungsvorrichtung (126) auf einem Boden (23) des Küchenschrankes (2) aufgebracht ist.

15. Küchenvorrichtung nach Anspruch 14, **dadurch gekennzeichnet, dass** die Befestigungsvorrichtung (126) sich von der Vorderseite des Luftführungskanals (12) nach vorne erstreckt und die Befestigungsvorrichtung (12) zumindest eine Markierung (1263) zur Ausrichtung mit einem Ausschnitt (200) in der Arbeitsplatte (20) des Küchenschrankes (2) aufweist.

## Claims

1. Combined appliance comprising a hob (10) with an integrated fume extraction device (11) having a fume extraction housing (110) and an air duct (12), wherein the hob (10) has a cover plate (101) with a cutout (102), which is provided in the central region of the cover plate (101), wherein an accommodating space (112) in the fume extraction housing (110) for a fan has an upper face with an air inlet opening (113), wherein the upper face in at least some regions is adjacent to the lower face of the hob (10) and the air inlet opening (113) is located below the cutout (102), an end of the air duct (12) is connected to the fume extraction housing (110), **characterised in that** the air duct (12) has a vertical region which runs downward, the air duct (12) contains at least one circulating air filter (133), the circulating air filter (133) is retained in a circulating air module (13) which has a drawer (132) for the circulating air filter (133) and the circulating air module (13) is arranged in the vertical region of the air duct (12).

2. Combined appliance according to claim 1, **characterised in that** the air duct (12) consists of individual modules (120, 121, 123, 124) which are connected together.

3. Combined appliance according to one of claims 1 or 2, **characterised in that** the air duct (12) at the end remote from the fume extraction housing (110) has an air distribution device (124), air passing therethrough out of the air duct (12).

4. Combined appliance according to one of claims 1 to 3, **characterised in that** the air duct (12) has in each case a horizontal region above and below the vertical region.

5. Combined appliance according to one of claims 1 to 4, **characterised in that** the air duct (12) comprises at least one vertical compensation element (1220) and/or at least one horizontal extension element (1250).

6. Combined appliance according to one of claims 2 to 5, **characterised in that** at least one module of the air duct (12) is a functional module (120, 13, 123, 124) and the at least one functional module may be installed in at least two orientations in the air duct (12).

7. Combined appliance according to claim 6, **characterised in that** the functional module is an inlet arc (120), an outlet arc (123) or a circulating air module (13).

8. Combined appliance according to one of claims 1 to 7, **characterised in that** at least one module (121) in the region of the air duct (12) in the vertical part is a module which is flexible at least in the longitudinal direction.

9. Combined appliance according to one of claims 1 to 8, **characterised in that** the air duct (12) comprises an inlet arc (120), at least one vertically extending module (121), a circulating air module (13), an outlet arc (123) and at least one air distribution device (124).

10. Combined appliance according to claim 9, **characterised in that** at least one horizontal extension element (1250) is located between the fume extraction housing (110) and the inlet arc (120) and/or at least one vertical compensation element (1220) is accommodated between the inlet arc (120) and the outlet arc (123).

11. Kitchen device having a kitchen cabinet (2) with a countertop (20) and a combined appliance (1) at least partially arranged in the kitchen cabinet (2), **characterised in that** the combined appliance (1) is a combined appliance (1) according to one of claims 1 to 10.

12. Kitchen device according to claim 11, **characterised in that** the kitchen cabinet (2) comprises a base (23), the hob (10) of the combined appliance (1) is arranged in the countertop (20), the fume extraction housing (110) of the fume extraction device (11) is fastened to the lower face of the hob (10) and the end of the air duct (12) remote from the fume extraction housing (110) is located below the base (23) of the kitchen cabinet (2).

13. Kitchen device according to one of claims 11 or 12, **characterised in that** the vertical region of the air duct (12) is located in the rear region of the kitchen cabinet (2).

14. Kitchen device according to one of claims 11 to 13, **characterised in that** the fume extraction device (11) has a fastening device (126) for fastening the air duct (12) and the fastening device (126) is positioned on a base (23) of the kitchen cabinet (2).

15. Kitchen device according to claim 14, **characterised in that** the fastening device (126) extends from the front face of the air duct (12) to the front and the fastening device (12) has at least one marking (1263) for aligning with a cutout (200) in the countertop (20) of the kitchen cabinet (2).

## Revendications

1. Appareil combiné comprenant une table de cuisson (10) dotée d'un dispositif d'évacuation de vapeur (11) intégré comprenant un boîtier d'évacuation de vapeur (110) et un canal de guidage d'air (12), dans lequel
la table de cuisson (10) présente une plaque de recouvrement (101) dotée d'un évidement (102) qui est ménagé dans la partie centrale de la plaque de recouvrement (101), dans lequel
un espace de logement (112) du boîtier d'évacuation de vapeur (110) présente un côté supérieur doté d'une ouverture d'entrée d'air (113) pour un ventilateur, dans lequel le côté supérieur est adjacent au moins par endroits à un côté inférieur de la table de cuisson (10), et dans lequel l'ouverture d'entrée d'air (113) est située en dessous de l'évidement (102), dans lequel une extrémité du canal de guidage d'air (12) est raccordée au boîtier d'évacuation de vapeur (110),
**caractérisé en ce que**
le canal de guidage d'air (12) présente une partie verticale qui s'étend vers le bas, **en ce qu'**au moins un filtre de recyclage d'air (133) est contenu dans le canal de guidage d'air (12), **en ce que** le filtre de recyclage d'air (133) est maintenu dans un module de recyclage d'air (13) qui présente un tiroir (132) pour le filtre de recyclage d'air (133), et **en ce que** le module de recyclage d'air (13) est disposé dans la partie verticale du canal de guidage d'air (12).

2. Appareil combiné selon la revendication 1, **caractérisé en ce que** le canal de guidage d'air (12) est constitué de modules individuels (120, 121, 123, 124) qui sont reliés entre eux.

3. Appareil combiné selon l'une quelconque des revendications 1 ou 2, **caractérisé en ce que** le canal de guidage d'air (12) présente sur l'extrémité détournée du boîtier d'évacuation de vapeur (110) un dispositif de répartition de l'air (124) par l'intermédiaire duquel l'air provenant du canal de guidage d'air (12) sort.

4. Appareil combiné selon l'une quelconque des revendications 1 à 3, **caractérisé en ce que** le canal de guidage d'air (12) présente respectivement une partie horizontale au-dessus et en dessous de la partie verticale.

5. Appareil combiné selon l'une quelconque des revendications 1 à 4, **caractérisé en ce que** le canal de guidage d'air (12) comprend au moins un élément de compensation en hauteur (1220) et/ou au moins un élément de prolongement (1250) horizontal.

6. Appareil combiné selon l'une quelconque des revendications 2 à 5, **caractérisé en ce qu'**au moins un module du canal de guidage d'air (12) est un module fonctionnel (120, 13, 123, 124) et **en ce que** l'au moins un module fonctionnel peut être monté dans le canal de guidage d'air (12) dans au moins deux orientations.

7. Appareil combiné selon la revendication 6, **caractérisé en ce que** le module fonctionnel est un coude d'entrée (120), un coude de sortie (123) ou un module de recyclage d'air (13).

8. Appareil combiné selon l'une quelconque des revendications 1 à 7, **caractérisé en ce qu'**au moins un module (121) dans la partie du canal de guidage d'air (12), dans la partie verticale, est un module flexible au moins en direction longitudinale.

9. Appareil combiné selon l'une quelconque des revendications 1 à 8, **caractérisé en ce que** le canal de guidage d'air (12) comprend un coude d'entrée (120), au moins un module (121) s'étendant verticalement, un module de recyclage d'air (13), un coude de sortie (123) et au moins un dispositif de répartition de l'air (124).

10. Appareil combiné selon la revendication 9, **caractérisé en ce qu'**au moins un élément de prolongement (1250) horizontal est situé entre le boîtier d'évacuation de vapeur (110) et le coude d'entrée (120) et/ou **en ce qu'**au moins un élément de compensation en hauteur (1220) est logé entre le coude d'entrée (120) et le coude de sortie (123).

11. Dispositif de cuisine comprenant un meuble de cuisine (2) doté d'un plan de travail (20), et un appareil combiné (1) disposé au moins par endroits dans le meuble de cuisine (2), **caractérisé en ce que** l'appareil combiné (1) est un appareil combiné (1) selon l'une quelconque des revendications 1 à 10.

12. Dispositif de cuisine selon la revendication 11, **caractérisé en ce que** le meuble de cuisine (2) présente un fond (23), **en ce que** la table de cuisson (10) de l'appareil combiné (1) est disposée dans le plan de travail (20), **en ce que** le boîtier d'évacuation de vapeur (110) du dispositif d'évacuation de vapeur (11) est fixé sur le côté inférieur de la table de cuisson (10), et **en ce que** l'extrémité du canal de guidage d'air (12), détournée du boîtier d'évacuation de vapeur (110), est située en dessous du fond (23) du meuble de cuisine (2).

13. Dispositif de cuisine selon l'une quelconque des revendications 11 ou 12, **caractérisé en ce que** la partie verticale du canal de guidage d'air (12) est située dans la partie arrière du meuble de cuisine (2).

14. Dispositif de cuisine selon l'une quelconque des revendications 11 à 13, **caractérisé en ce que** le dispositif d'évacuation de vapeur (11) présente un dispositif de fixation (126) pour la fixation du canal de guidage d'air (12), et **en ce que** le dispositif de fixation (126) est placé sur un fond (23) du meuble de cuisine (2).

15. Dispositif de cuisine selon la revendication 14, **caractérisé en ce que** le dispositif de fixation (126) s'étend vers l'avant depuis le côté avant du canal de guidage d'air (12), et **en ce que** le dispositif de fixation (126) présente au moins un marquage (1263) pour l'alignement avec une découpe (200) dans le plan de travail (20) du meuble de cuisine (2)
